# EUROPÄISCHE PATENTSCHRIFT

(11) **EP 1 313 945 B1**
(45) Veröffentlichungstag und Bekanntmachung des Hinweises auf die Patenterteilung: **27.10.2004**
(21) Anmeldenummer: 01971616.6
(22) Anmeldetag: 16.08.2001
(51) Int. Cl.: F02M 63/00, F02M 61/20, F02M 47/02

(54) **EINSPRITZVENTIL FÜR DIE EINSPRITZUNG VON KRAFTSTOFF IN EINE VERBRENNUNGSKRAFTMASCHINE SOWIE VERFAHREN ZUR STEUERUNG DES ÖFFNUNGS- UND SCHLIESSVORGANGS EINER DÜSENNADEL EINES EINSPRITZVENTILS**
INJECTION VALVE FOR THE INJECTION OF FUEL IN AN INTERNAL COMBUSTION ENGINE AND METHOD FOR CONTROL OF THE OPENING AND CLOSING PROCESS OF A NOZZLE NEEDLE IN AN INJECTION VALVE
SOUPAPE D'INJECTION POUR L'INJECTION DE CARBURANT DANS UN MOTEUR A COMBUSTION INTERNE ET PROCEDE POUR COMMANDER L'OUVERTURE ET LA FERMETURE D'UNE AIGUILLE D'UNE SOUPAPE D'INJECTION

(30) Priorität: 28.08.2000 DE 10042231
(43) Veröffentlichungstag der Anmeldung: 28.05.2003
(73) Patentinhaber: SIEMENS AKTIENGESELLSCHAFT, 80333 München (DE)
(72) Erfinder: BLOCHING, Wolfgang, 88085 Langenargen (DE); RIZK, Reda, 51143 Köln (DE); SCHÜRZ, Willibald, 93188 Pielenhofen (DE)
(86) Internationale Anmeldenummer: PCT/DE2001/003122
(87) Internationale Veröffentlichungsnummer: WO 2002/018779

(56) Entgegenhaltungen:
- DE-A- 19 612 738
- DE-A- 19 734 354
- US-A- 4 171 099
- US-A- 5 299 919

## Beschreibung

Die Erfindung betrifft ein Verfahren zur Steuerung des Öffnungs- und Schließvorgangs einer Düsennadel eines Einspritzventils nach dem Oberbegriff des Patentanspruchs 1. Weiterhin betrifft die Erfindung ein Einspritzventil zur Durchführung dieses Verfahrens.

Für die Kraftstoffversorgung von Verbrennungsmotoren werden zunehmend Speichereinspritzsysteme verwendet, bei denen mit sehr hohen Einspritzdrücken gearbeitet wird. Solche Einspritzsysteme sind als Common-Rail-Systeme (für Dieselmotoren) und HPDI-Einspritzsysteme (für Ottomotoren) bekannt. Bei diesen Einspritzsystemen wird der Kraftstoff mit einer Hochdruckpumpe in einen allen Zylindern des Motors gemeinsamen Druckspeicher gefördert, von dem aus die Einspritzventile an den einzelnen Zylindern mit Kraftstoff versorgt werden. Das Öffnen und Schließen der Einspritzventile wird dabei in der Regel elektromagnetisch gesteuert.

Zu diesem Zweck sind die Einspritzventile bei solchen Systemen mit als Servoventilen ausgebildeten Steuerventilen ausgerüstet, die hydraulisch das Öffnen und Schließen der Düsennadel des Einspritzventils steuern, das heißt insbesondere den Beginn und das Ende des Einspritzvorgangs zeitlich festlegen. Das Servoventil beeinflußt vor allem die Geschwindigkeit, mit der das Einspritzventil öffnet und schließt.

Da bei Dieselmotoren der Kraftstoff mit einem Druck von bis über 1500 bar in eine Brennkammer des Motors eingespritzt wird, werden an die Einspritzventile sehr hohe Anforderungen hinsichtlich der Dichtheit gestellt. Bei den aus der Praxis bekannten Common-Rail-Injektoren stellt die Leckage, sowohl die Dauerleckage als auch die Schaltleckage, einen deutlichen Leistungsverlust dar. Diese Leckagen treten insbesondere im Bereich des Steuerventils zur Steuerung der Kraftstoffeinspritzung und im Bereich des Steuerraums auf, in dem ein mit der Düsennadel in Wirkverbindung stehender Düsenkörper axialbeweglich gelagert ist. Eine Leckagestelle bildet hierbei die Düsennadelführung, deren Dichtspalt ständig dem Druckgefälle zwischen Raildruck und Leckagedruck ausgesetzt ist. Bei den bekannten Einspritzventile wurede versucht, die Dauerleckage durch Verkleinerung der Dichtspalte zu verringern.

Aus der US-A-5,299,919 ist ein Verfahren zur Steuerung des Öffnungs- und Schließvorgangs einer über eine Feder vorgespannten Düsennadel eines mit einem Steuerventil versehenen Einspritzventils für die Einspritzung von Kraftstoff in eine Verbrennungskraftmaschine bekannt, wobei über das Steuerventil der Druck in einem Steuerraum beeinflussbar ist, der mit der Düsennadel in Wirkverbindung steht. Zum Schließen der Düsennadel bei geschlossenem Steuerventil wird zusätzlich zur Vorspannkraft der Feder ein auf die Düsennadel wirkender Druck im Steuerraum erzeugt. Zum Öffnen der Düsennadel bei geöffnetem Steuerventil wird der zusätzliche auf die Düsennadel wirkende Druck aufgehoben. Über dies offenbart das genannte Dokument auch eine Vorrichtung zum Ausführen dieses Verfahrens.

Die vorrichtungsmäßigen Merkmale eines erfindungsgemäßen Einspritzventils werden in Patentanspruch 1 und 4 genannt.

Durch die erfindungsgemäße Druckregulierung des Drucks im Steuerraum in Abhängigkeit von der Stellung des Steuerventils ist es möglich, einerseits den Schließvorgang der Düsennadel durch Druckbeaufschlagung zu beschleunigen und andererseits sicherzustellen, daß das Öffnen der Düsennadel nur gegen die Vorspannkraft der den Düsenkörper belastenden Feder erfolgt.

Da der Druck im Steuerraum nur zum Schließen der Düsennadel anliegt, nachfolgend bei geöffnetem Steuerventil aber wieder ganz abgebaut wird, ist es möglich, Dauerleckagen so gut wie ganz abzubauen und das Auftreten von Schaltleckagen stark zu verringern.

Weitere Merkmale und Vorteile der Erfindung ergeben sich aus der nachfolgenden Beschreibung der zugehörigen Zeichnung, in der zwei Ausführungsbeispiele eines erfindungsgemäßen Einspritzventils schematisch dargestellt sind. In der Zeichnung zeigt:
- Figur 1: einen Längsschnitt durch eine erste Ausführungsform eines erfindungsgemäßen Einspritzventils und
- Figur 2: einen Längsschnitt durch eine zweite Ausführungsform eines erfindungsgemäßen Einspritzventils.

Wie aus den Abbildungen ersichtlich, wird der Kraftstoff mit Systemdruck von einem nicht dargestellten Hochdruckspeicher über eine Hochdruckbohrung 1 dem Einspritzventilgehäuse 2 zugeführt.

Im Einspritzventilgehäuse 2 ist ein Steuerventil 3 angeordnet, über das der dem Einspritzventilgehäuse 2 zugeführte Kraftstoff mittels einer Leitung 4 einer Düsendruckkammer 5 zuführbar ist. In der Düsendruckkammer 5 wirkt der vorliegende Druck den vorderen Bereich eines axial beweglich im Einspritzventilgehäuse 2 gelagerten und geführten Düsenkörpers 6, der dazu dient, mit einer am vordersten Ende angeordneten Düsennadel 7 Einspritzbohrungen 8 im Einspritzventilgehäuse 2 zu öffnen und zu schließen, die zum Brennraum eines Verbrennungsmotors führen.

Die Einspritzbohrungen 8 stehen somit bei geöffnetem Einspritzventil mit der Düsendruckkammer 5 in Verbindung, die ihrerseits über die Leitung 4, das Steuerventil 3 und die Hochdruckbohrung 1 mit dem Hochdruckspeicher verbunden ist.

Das Steuerventil 3 dient als Schaltorgan zwischen dem Betriebsdruck (Raildruck) in einer Ventilkammer 9 des Steuerventils 3 und der Düsendruckkammer 5. In der geschlossenen Stellung sitzt das Steuerventil 3 durch die Wirkung des Raildrucks und der Vorspannkraft einer Feder 10 abdichtend auf einem Ventilsitz 11. Das Steuerventil 3 schaltet über einen Stößel 12, der von einem durch den Pfeil 13 nur angedeuteten Aktor angesteuert wird.

Das Ansteuern des Stößels 12 führt ausgehend von der in den Abbildungen dargestellten geschlossenen Stellung der Steuerventile 3 dazu, daß die Steuerventile 3 gegen den Raildruck in der Ventilkammer 9 und die Vorspannkraft der Feder 10 geöffnet werden. Beim Öffnen der Steuerventile 3 pflanzt sich der Raildruck in eine Ringkammer 14 und durch die Leitung 4 bis in die Düsendruckkammer 5 fort.

Der Raildruck in der Düsendruckkammer 5 bewirkt ein Verschieben des Düsenkörpers 6 entgegen der Vorspannkraft einer in einem Steuerraum 15 angeordneten, den Düsenkörper 6 belastenden Feder 16, so daß die Düsennadel 7 die Einspritzbohrungen 8 freigibt und das Einspritzen von Kraftstoff in die Brennkammer des Verbrennungsmotors ermöglicht.

Um zu ermöglichen, daß das Öffnen des Düsenkörpers 6 nur gegen die Vorspannkraft der Feder 16 erfolgt und nicht auch noch gegen den in dem Steuerraum 15 herrschenden Druck, wird gleichzeitig mit dem Öffnen des Steuerventils 3 und somit der Einleitung des Raildrucks in die Düsendruckkammer 5 der Druck im Steuerraum 15 abgebaut. Zu diesem Zweck weist das Steuerventil 3 einen Druckausgleichsraum 17 auf. Bei den in den Abbildungen Figur 1 und 2 dargestellten Ausführungsformen ist der Druckausgleichsraum 17 dadurch ausgebildet, daß die Steuerventile 3 einen mit Bereichen unterschiedlichen Durchmessers versehenen Stufenkolben 18 aufweisen.

Bei der in Figur 1 dargestellten ersten Ausführungsform erfolgt das Öffnen und Schließen der Düsennadel 7 wie folgt:

Sobald das Steuerventil 3 öffnet, gelangt Kraftstoff unter Raildruck über die Ringkammer 14 und die Leitung 4 in die Düsendruckkammer 5, wo der Raildruck auf den Düsenkörper 6 wirkt. Da der Durchmesser des D₁ des Stufenkolbens 18 größer ist als der Durchmesser D₂ des Stufenkolbens 18 entspannt sich mit dem Öffnen des Steuerventils 3 gleichzeitig der Druck im Steuerraum 15 sowie einer Kammer 19 des Steuerventils 3, so daß dem Öffnen der Düsennadel 7 ausschließlich die Vorspannkraft der im Steuerraum 15 angeordneten Feder 16 entgegenwirkt.

Das Schließen des Steuerventils 3 erfolgt durch Absteuern des Aktors, wodurch das Steuerventil 3 unter der Vorspannkraft der Feder 10 schließt. Die Verschiebung des Stufenkolbens 18 bewirkt dabei einen Druckaufbau in der Kammer 19 sowie im Steuerraum 15. Da gleichzeitig mit dem Schließen des Steuerventils 3 der Raildruck in der Düsendruckkammer 5 zusammenbricht, schließt die Düsennadel 7 unter Wirkung der auf den Düsenkörper 6 wirkenden Vorspannkraft der Feder 10 sowie des Drucks im Steuerraum 15. Der Druckaufbau in der Kammer 19 sowie im Steuerraum 15 wird zusätzlich über ein Ventil 20 geregelt.

Diese Ausgestaltung stellt somit sicher, daß das Schließen der Düsennadel 7 unter Mitwirkung des zusätzlichen Drucks im Steuerraum 15 schnell und ohne Verzögerung erfolgt, während beim Öffnen der Düsennadel 7 der Druck im Steuerraum 15 abgebaut wird, so daß das Öffnen nur gegen die Vorspannkraft der Feder 10 erfolgt. Die kurzen Schaltzeiten sowie der Umstand, daß der Druck in der Kammer 19 sowie im Steuerraum 15 nicht permanent anliegt sorgen dafür, daß Dauerleckagen nicht auftreten und Schaltleckagen weitestgehend minimiert werden.

Bei der in Figur 2 dargestellten zweiten Ausführungsform erfolgt das Öffnen und Schließen der Düsennadel 7 wie folgt:

Sobald das Steuerventil 3 öffnet, gelangt Kraftstoff unter Raildruck über die Ringkammer 14 und die Leitung 4 in die Düsendruckkammer 5, wo der Raildruck auf den Düsenkörper 6 wirkt. Wie aus Figur 2 ersichtlich, ist bei diesem Ausführungsbeispiel der Stufenkolben 18 zweiteilig ausgebildet. Sobald Kraftstoff mit Raildruck in die Leitung 4 strömt, strömt gleichzeitig Kraftstoff mit Raildruck über eine Bohrung 21 zum zweiten Teil des Stufenkolbens 18 und verlagert diesen entgegen der Vorspannkraft einer zusätzlichen Feder 22. Da der Durchmesser des D₁ des Stufenkolbens 18 größer ist als der Durchmesser D₂ des Stufenkolbens 18 entspannt sich mit dem Öffnen des Steuerventils 3 gleichzeitig der Druck im Steuerraum 15 sowie in der Kammer 19 des Steuerventils 3, so daß dem Öffnen der Düsennadel 7 ausschließlich die Vorspannkraft der im Steuerraum 15 angeordneten Feder 16 entgegenwirkt.

Das Schließen des Steuerventils 3 erfolgt durch Absteuern des Aktors, wodurch das Steuerventil 3 unter der Vorspannkraft der Feder 10 schließt. Die Verschiebung des Stufenkolbens 18 bewirkt dabei einen Druckaufbau in der Kammer 19 sowie im Steuerraum 15, da gleichzeitig mit dem Schließen des Steuerventils 3 der Raildruck in der Düsendruckkammer 5 sowie über die Bohrung 21 auf den Stufenkolben 18 zusammenbricht. Die Düsennadel 7 schließ somit unter Wirkung der auf den Düsenkörper 6 wirkenden Vorspannkraft der Feder 10 sowie des Drucks im Steuerraum 15.

Auch diese Ausgestaltung stellt somit sicher, daß das Schließen der Düsennadel 7 unter Mitwirkung des zusätzlichen Drucks im Steuerraum 15 schnell und ohne Verzögerung erfolgt, während beim Öffnen der Düsennadel 7 der Druck im Steuerraum 15 abgebaut wird, so daß das Öffnen nur gegen die Vorspannkraft der Feder 10 erfolgt. Die kurzen Schaltzeiten sowie der Umstand, daß der Druck in der Kammer 19 sowie im Steuerraum 15 nicht permanent anliegt sorgen dafür, daß Dauerleckagen nicht auftreten und Schaltleckagen weitestgehend minimiert werden.

## Patentansprüche

1. Einspritzventil für die Einspritzung von Kraftstoff in eine Verbrennungskraftmaschine mit einem Steuerventil (3) zur Steuerung der Kraftstoffeinspritzung und mit einem Steuerraum (15), in dem ein axial beweglicher und über eine Feder (10) vorgespannter Düsenkörper (6) angeordnet ist, der mit einer Düsennadel (7) in Wirkverbindung steht, die bei der Bewegung des Düsenkörpers (6) Einspritzbohrungen (8) freigibt oder verschließt, wobei über das Steuerventil (3) der Druck im Steuerraum (15) beeinflußbar ist,
wobei das Steuerventil (3) und der Steuerraum (15) so miteinander gekoppelt sind, daß das Schließen des Steuerventils (3) eine Druckerhöhung im Steuerraum (15) bewirkt und das Öffnen des Steuerventils (3) eine Druckabsenkung im Steuerraum (15) bewirkt,
**dadurch gekennzeichnet, daß** das Steuerventil (3) zur Absenkung des Drucks im Steuerraum (15) bei geöffnetem Steuerventil (3) zumindest einen Druckausgleichsraum (17) aufweist.

2. Einspritzventil nach Anspruch 1,
**dadurch gekennzeichnet, daß** das Steuerventil (3) zur Ausbildung des Druckausgleichraums (17) einen mit Bereichen unterschiedlichen Durchmessers versehenen Stufenkolben (18) aufweist.

3. Einspritzventil nach Anspruch 2,
**dadurch gekennzeichnet, daß** der Stufenkolben (18) des Steuerventils (3) mehrteilig aufgebaut ist.

4. Einspritzventil für die Einspritzung von Kraftstoff in eine Verbrennungskraftmaschine mit einem Steuerventil (3) zur Steuerung der Kraftstoffeinspritzung und mit einem Steuerraum (15), in dem ein axial beweglicher und über eine Feder (10) vorgespannte Düsenkörper (6) angeordnet ist, der mit einer Düsennadel (7) in Wirkverbindung steht, die bei der Bewegung des Düsenkörpers (6) Einspritzbohrungen (8) freigibt oder verschließt, wobei über das Steuerventil (3) der Druck im Steuerraum (15) beeinflussbar ist, wobei das Steuerventil (3) und der Steuerraum (15) so miteinander gekoppelt sind, dass das Schließen des Steuerventil (3) eine Druckerhöhung im Steuerraum (15) bewirkt und das Öffnen des Steuerventils (3) eine Druckabsenkung im Steuerraum (15) bewirkt,
**dadurch gekennzeichnet, dass** das Steuerventil (3) zur Absenkung des Drucks im Steuerraum (15) bei geöffnetem Steuerventil (3) über eine Bohrung (21) mit einem Stufenkolben (18) in Verbindung steht.

5. Einspritzventil nach Anspruch 4, **dadurch gekennzeichnet, dass** der Stufenkolben (18) zweiteilig aufgebaut ist.

6. Einspritzventil nach Anspruch 5, **dadurch gekennzeichnet, dass** die Bohrung (21) mit dem zweiten Teil des Stufenkolbens (18) in Verbindung steht.

## Claims

1. Injection valve for injecting fuel into an internal combustion engine, having a control valve (3) for controlling fuel injection and having a control space (15) in which there is disposed an axially displaceable nozzle body (6) preloaded via a spring (10) and operatively connected to a valve needle (7) which, as the nozzle body (6) is displaced, frees or blocks injection bores (8), the pressure in the control space (15) being influenceable via the control valve (3),
wherein the control valve (3) and the control space (15) are interlinked in such a way that closing of the control valve (3) causes the pressure in the control space (15) to increase and opening of the control valve (3) causes the pressure in the control space (15) to fall,
**characterised in that**, when the control valve (3) is open, the control valve (3) has at least one pressure equalising chamber (17) to reduce the pressure in the control space (15).

2. Injection valve according to Claim 1,
**characterised in that** the control valve (3) has a differential spool (18) provided with regions of different diameter for forming the pressure equalisation chamber (17).

3. Injection valve according to Claim 2,
**characterised in that** the differential spool (18) of the control valve (3) is of multi-section design.

4. Injection valve for injecting fuel into an internal combustion engine, having a control valve (3) for controlling fuel injection and having a control space (15) in which there is disposed an axially displaceable nozzle body (6) preloaded via a spring (10) and operatively connected to a valve needle (7) which, as the nozzle body (6) is displaced, frees or blocks injection bores (8), the pressure in the control space (15) being influenceable via the control valve (3), wherein the control valve (3) and the control space (15) are interlinked in such a way that closing of the control valve (3) causes the pressure in the control space (15) to increase and opening of the control valve (3) causes the pressure in the control space (15) to fall,
**characterised in that**, when the control valve (3) is open, the control valve (3) is connected via a bore (21) to a differential spool (18) to reduce the pressure in the control space (15).

5. Injection valve according to Claim 4, **characterised in that** the differential spool (18) is formed of two sections.

6. Injection valve according to Claim 5, **characterised in that** the bore (21) is connected to the second section of the differential spool (18).

## Revendications

1. Soupape d'injection pour injecter du carburant dans un moteur à combustion interne, comportant une soupape de commande (3) pour commander l'injection de carburant et comportant une chambre de commande (15) dans laquelle est disposé un corps de buse (6), mobile axialement et soumis à une précontrainte par un ressort (10), ce corps de buse (6) étant relié fonctionnellement à une aiguille de buse (7) qui, lors du déplacement du corps de buse (6), libère ou ferme des alésages d'injection (8), de sorte que la pression dans la chambre de commande (15) peut être influencée au moyen de la soupape de commande (3),
la soupape de commande (3) et la chambre de commande (15) étant couplées entre elles de telle façon que la fermeture de la soupape de commande (3) provoque une élévation de la pression dans la chambre de commande (15) et que l'ouverture de la soupape de commande (3) provoque une baisse de la pression dans la chambre de commande (15),
**caractérisée en ce que** la soupape de commande (3) présente, pour abaisser la pression dans la chambre de commande (15) lorsque la soupape de commande (3) est ouverte, une chambre d'égalisation des pressions (17).

2. Soupape d'injection suivant la revendication 1, **caractérisée en ce que** la soupape de commande (3) présente, pour réaliser la chambre d'égalisation des pressions (17), un piston étagé (18) muni de zones de différents diamètres.

3. Soupape d'injection suivant la revendication 2, **caractérisée en ce que** le piston étagé (18) de la soupape de commande (3) est construit en plusieurs parties.

4. Soupape d'injection pour l'injection de carburant dans un moteur à combustion interne, comportant une soupape de commande (3) pour commander l'injection de carburant et comportant une chambre de commande (15) dans laquelle est disposé un corps de buse (6), mobile axialement et soumis à une précontrainte par un ressort (10), ce corps de buse (6) étant relié fonctionnellement à une aiguille de buse (7) qui, lors du déplacement du corps de buse (6), libère ou ferme des alésages d'injection (8), la pression dans la chambre de commande (15) pouvant être influencée au moyen de la soupape de commande (3),
la soupape de commande (3) et la chambre de commande (15) étant couplées entre elles de telle façon que la fermeture de la soupape de commande (3) provoque une élévation de la pression dans la chambre de commande (15) et que l'ouverture de la soupape de commande (3) provoque une baisse de la pression dans la chambre de commande (15),
**caractérisée en ce que** la soupape de commande (3), pour abaisser la pression dans la chambre de commande (15) lorsque la soupape de commande (3) est ouverte, est reliée à un piston étagé (18), par l'intermédiaire d'un alésage (21).

5. Soupape d'injection suivant la revendication 4, **caractérisée en ce que** le piston étagé (18) est construit en deux parties.

6. Soupape d'injection suivant la revendication 5, **caractérisée en ce que** l'alésage (21) est relié à la deuxième partie du piston étagé (18).
